# FASCICULE DE BREVET EUROPEEN

(11) **EP 0 864 807 B1**
(45) Date de publication et mention de la délivrance du brevet: **30.08.2006**
(21) Numéro de dépôt: 98200336.0
(22) Date de dépôt: 05.02.1998
(51) Int. Cl.: F21V 7/00

(54) **Luminaire d'éclairage routier**
Strassenleuchte
Street lighting luminaire

(30) Priorité: 14.02.1997 FR 9701746
(43) Date de publication de la demande: 16.09.1998
(73) Titulaire: Koninklijke Philips Electronics N.V., 5621 BA Eindhoven (NL)
(72) Inventeur: Noirot, Rémi, 75008 Paris (FR)
(74) Mandataire: van Oudheusden-Perset, Laure E.

(56) Documents cités:
- EP-A- 0 277 579
- CH-A- 494 919
- DE-A- 4 125 545
- GB-A- 536 563
- US-A- 2 732 488
- US-A- 2 904 673

## Description

La présente invention concerne un luminaire d'éclairage routier, comprenant un support pour une lampe, et un réflecteur profité pour collecter une partie du flux de la lampe, muni d'au moins un élément optique dit élargisseur (de faisceau).

Un tel luminaire selon le préambule de la revendication 1 est connu du brevet GB 536,563. Le luminaire selon ce document comporte un réflecteur collectant une partie du flux d'une lampe, et il est muni, dans le trajet de sortie des rayons lumineux, d'un second réflecteur en V pour élargir le faisceau.

L'éclairage de tunnels routiers peut être réalisé à l'aide de luminaires équipés de systèmes optiques cylindriques. Ils sont le plus souvent installés en ligne, c'est-à-dire l'un à la suite de l'autre dans la direction de la route. L'implantation en ligne assure un bon guidage visuel pour les automobilistes. L'espacement entre luminaires successifs est fonction du niveau et de l'uniformité d'éclairement souhaités, niveau et uniformité variant en sens inverse. Dans la zone d'entrée d'un tunnel, l'éclairement doit être élevé pour éviter l'effet de trou noir, les luminaires sont proches les uns des autres, et il n'y a pas de problème d'uniformité. Dans la zone courante entre la zone d'entrée et la sortie, le niveau d'éclairement requis est bien moindre et les luminaires sont espacés le plus possible, mais l'uniformité risque de poser problème. L'axe du réflecteur profilé étant parallèle à l'axe du tunnel, le choix d'une forme appropriée pour la section transversale du réflecteur permet d'envoyer un maximum de flux lumineux sur la chaussée et peut être adapté facilement à la configuration spécifique de chaque tunnel, c'est-à-dire la section transversale du tunnel et la localisation des luminaires. Le principal inconvénient vient de ce que l'espacement entre luminaires reste limité à cause de l'absence de maîtrise de leur distribution longitudinale d'intensité lumineuse qui, ajouté au caractère discret des puissances de sources disponibles, empêche d'optimiser le résultat global.

Un objet de l'invention est de fournir des luminaires munis de ce type de système optique et peu onéreux, dont la courbe longitudinale d'intensité lumineuse soit élargie, offrant ainsi une solution cohérente pour différents éclairages de tunnels, avec un seul système optique de base.

A cet effet, le luminaire étant destiné à être utilisé avec le réflecteur profité placé en long dans la direction de la circulation sur une route, l'élément optique élargisseur est placé entre la lampe et le réflecteur profilé, cet élément comportant au moins une surface réfléchissante inclinée et perpendiculaire à un plan vertical longitudinal, en position d'utilisation.

Dans le cas d'une source lumineuse de faible dimension, le luminaire comporte avantageusement un élément optique élargisseur unique, de dimension réduite et placé en face de la source lumineuse.

Lorsque le luminaire est prévu pour une lampe allongée, il comporte avantageusement plusieurs éléments optiques élargisseurs.

Selon un autre mode de réalisation particulier, un élément optique élargisseur a une section en forme de V avec la pointe du V tournée vers la lampe.

Selon encore un autre mode de réalisation particulier, un élément optique élargisseur comporte des surfaces dissymétriques par rapport à un plan perpendiculaire à la direction longitudinale.

Ceci constitue une variante intéressante dans le cas de tunnels à un seul sens de circulation.

Ces aspects de l'invention ainsi que d'autres aspects plus détaillés apparaîtront plus clairement grâce à la description suivante d'un mode de réalisation constituant un exemple non limitatif.

La figure 1 représente schématiquement en perspective les parties actives d'un luminaire.

La figure 2 illustre comment un réflecteur peut fournir un éclairement dissymétrique selon la direction transversale mais symétrique selon la direction longitudinale.

La figure 3 représente schématiquement une section d'un tunnel éclairée par deux luminaires.

La figure 4 est une coupe longitudinale dans un luminaire selon un premier mode de réalisation de l'invention.

La figure 5 est une coupe longitudinale dans un luminaire selon un second mode de réalisation de l'invention.

Le luminaire représenté sur la figure 1 comporte un support 15 pour une lampe 2, et un réflecteur profilé 1 collectant une grande partie du flux de la lampe. En général le réflecteur profilé est réalisé en tôle d'aluminium de haute pureté polie et est obtenu par pliage ou formage. Le réflecteur est ici fermé à ses extrémités par des flancs 3, 4 également réfléchissants.

La lampe 2 comprend par exemple une source à décharge, parmi lesquelles on peut citer les sources à vapeur de sodium ou les tubes fluorescents.

C'est essentiellement la forme de la section du réflecteur qui définit la distribution d'intensité lumineuse mais cette forme n'agit que sur la courbe transversale et non sur la courbe longitudinale, comme l'illustre la figure 2. La partie A de la figure montre une section transversale de réflecteur 1 D qui est dissymétrique, et la courbe d'éclairement indiquée en dessous est également dissymétrique. La partie B de la figure montre une section longitudinale du même réflecteur 1 D qui est symétrique, et la courbe d'éclairement indiquée en dessous est également symétrique.

Le luminaire étant destiné à être utilisé avec le réflecteur profilé placé en long dans la direction de la route, autrement dit avec l'axe de la lampe parallèle à l'axe du tunnel, la forme de la section transversale est choisie de façon à envoyer le flux lumineux adéquat sur la chaussée 8, comme illustré par la figure 3, compte tenu de la section transversale 7 du tunnel et de la localisation des luminaires 5 et 6.

Le luminaire schématisé par la figure 4 comporte une source lumineuse 2 relativement ponctuelle et un élément optique 9 prélève une faible partie du flux lumineux envoyé pour le re-distribuer longitudinalement, sans modifier de façon sensible la distribution transversale, ni le rendement lumineux. Cet élément 9 est une lamelle réfléchissante, placée perpendiculairement à la direction du réflecteur profilé 1, entre la lampe 2 et le réflecteur profilé. Elle comporte ici deux surfaces réfléchissantes inclinées, collectant une petite partie du flux de la lampe : elle a une section en forme de V avec la pointe du V tournée vers la lampe. Un rayon lumineux réfléchi par cet élément optique est indiqué par 10, alors que le rayon lumineux qui serait réfléchi par le réflecteur sans l'élément optique est indiqué par 11. La source lumineuse est ici de faible dimension, et l'élément optique élargisseur 9 est unique, de dimension réduite et placé en face de la source lumineuse. Ainsi seuls les rayons sortant à peu près verticalement de la source sont déviés, ce qui signifie que la luminance est diminuée sous le luminaire et augmentée à distance de celui-ci, dans la direction longitudinale.

L'élément optique élargisseur pourrait aussi être placé dans la fenêtre de sortie du luminaire, comme indiqué en 16, ou bien encore un élément tel que l'élément 16 pourrait être ajouté en plus de l'élément 9, pour diminuer encore l'éclairement sous le luminaire, et l'augmenter à distance de celui-ci, dans la direction longitudinale.

Une manière simple de réaliser l'élément 9 est de constituer cet élément au moyen d'une pièce rapportée. Néanmoins, dans le cas de luminaires fabriqués en grandes quantités, l'élément 9 pourrait aussi être obtenu par un emboutissage du fond du réflecteur profilé.

Le nombre d'éléments optiques dépend de la longueur de la source lumineuse. Dans la variante schématisée par la figure 5, la lampe 20 est un tube allongé et plusieurs éléments optiques simples, dont l'un porte la référence 12, sont répartis le long de la lampe 20, et prélèvent chacun une partie du flux lumineux envoyé pour le re-distribuer longitudinalement. Un rayon lumineux réfléchi par cet élément optique est ici encore indiqué par 10. Les éléments 12 ont une forme en V pointe en haut. Ils pourraient aussi avoir leur pointe en bas, et être placés entre la lampe 20 et le réflecteur 1, comme dans le cas de l'élément 9 de la figure 4. En variante, des lames simples peuvent aussi être utilisées ; de telles lames simples sont représentées à titre indicatif à droite sur la figure, avec les références 13, 14. Ceci est possible également dans le cas de la figure 4.

Les éléments optiques 9, 12, 13, 14, 16 peuvent être réfléchissants et/ou réfractants. Ils peuvent de plus être asymétriques par rapport à un plan perpendiculaire à la direction longitudinale : les faces peuvent avoir par exemple une pente inégale des deux côtés du V, ou bien les éléments 13 et 14 peuvent n'avoir pas la même pente, ou encore les éléments 13 et 14 peuvent être parallèles entre eux, de façon à renvoyer la lumière toujours du même côté.

## Revendications

1. Luminaire d'éclairage routier, comprenant un support (15) pour une lampe (2), et un réflecteur profile (1) pour collecter une partie du flux de la lampe, muni d'au moins un élément optique (9) dit élargisseur (de faisceau), **caractérisé en ce que**, le luminaire étant destiné à être utilisé avec le réflecteur profilé (1) placé en long dans la direction de la circulation sur une route, l'élément optique élargisseur (9) est placé entre la lampe (2) et le réflecteur profilé (1), cet élément comportant au moins une surface réfléchissante inclinée et perpendiculaire à un plan vertical longitudinal, en position d'utilisation.

2. Luminaire selon la revendication 1, **caractérisé en ce que** l'élément optique élargisseur (9) a une section en forme de V, réflecteur à l'extérieur du V, avec la pointe du V tournée vers la lampe (2).

3. Luminaire selon l'une des revendications 1 ou 2, prévu pour une source lumineuse de faible dimension, **caractérisé en ce que** qu'il comporte un élément optique élargisseur (9) unique, de dimension réduite et placé en face de la source lumineuse.

4. Luminaire selon l'une des revendications 1 ou 2, prévu pour une lampe allongée (20), **caractérisé en ce qu'**il comporte plusieurs éléments optiques élargisseurs (9).

5. Luminaire selon l'une quelconque des revendications 1 à 4, **caractérisé en ce qu'**un élément optique élargisseur (9) comporte des surfaces dissymétriques par rapport à un plan perpendiculaire à la direction longitudinale.

## Claims

1. A street lighting luminaire comprising a support (15) for a lamp (2) and a reflector (1) that is profiled fro capturing part of the luminous flux of the lamp, and provided with at least one beam-widening optical element (9), **characterized in that**, the luminaire being designed for use with the profiled reflector (1) arranged in longitudinal direction of the traffic on a road, the beam-widening optical element (9) is placed between the lamp (2) and the profiled reflector (1), said element comprising at least one reflecting surface that is inclined and perpendicular to a vertical longitudinal plane in its operational position.

2. A luminaire as claimed in claim 1, **characterized in that** the beam-widening optical element (9) has a V-shaped cross-section with a reflector at the exterior of the V and with the tip of the V pointing towards the lamp (2).

3. A luminaire as claimed in any one of the claims 1 and 2, designed for a single beam-widening optical element (9) of reduced dimensions and placed opposite the light source.

4. A luminaire as claimed in any one of the claims 1 and 2 and designed for an elongate lamp (20), **characterized in that** it comprises a plurality of beam-widening optical elements (9).

5. A luminaire as claimed in any one of the claims 1 to 4, **characterized in that** a beam-widening optical element (9) comprises surfaces that are asymmetrical with respect to a plane perpendicular to the longitudinal direction.

## Patentansprüche

1. Straßenleuchte mit einer Halterung (15) für eine Lampe (2) und einem Profilreflektor (1) zum Bündeln eines Teils des Lichtstroms der Lampe, versehen mit mindestens einem sogenannten optischen Verbreiterungselement (9) (des Kegels), **dadurch gekennzeichnet, dass** die Leuchte dafür bestimmt ist, mit dem in Richtung des Verkehrs auf einer Straße längs angebrachten Profilreflektor (1) verwendet zu werden, wobei das optische Verbreiterungselement (9) zwischen der Lampe (2) und dem Profilreflektor (1) angebracht und dieses Element in Betriebsposition mit mindestens einer zu einer vertikalen Längsebene geneigten und rechtwinkligen reflektierende Fläche ausgerüstet ist.

2. Leuchte nach Anspruch 1, **dadurch gekennzeichnet, dass** das optische Verbreiterungselement (9) einen Schnitt in V-Form, den Reflektor außerhalb des V und die Spitze des V zur Lampe gerichtet (2) hat.

3. Leuchte nach einem der Ansprüche 1 oder 2, vorgesehen für eine Lichtquelle geringer Abmessung, **dadurch gekennzeichnet, dass** sie ein einziges optisches Verbreiterungselement (9) geringer Abmessung enthält, gegenüber der Lichtquelle angebracht.

4. Leuchte nach einem der Ansprüche 1 oder 2, vorgesehen für eine längliche Lampe (20), **dadurch gekennzeichnet, dass** sie mehrere optische Verbreiterungselemente (9) enthält.

5. Leuchte gemäß einem beliebigen der Ansprüche 1 bis 4, **dadurch gekennzeichnet, dass** ein optisches Verbreiterungselement (9) in Bezug auf eine rechtwinklige Ebene in Längsrichtung asymmetrische Flächen enthält.
